# EUROPÄISCHE PATENTSCHRIFT

(11) **EP 2 170 753 B1**
(45) Veröffentlichungstag und Bekanntmachung des Hinweises auf die Patenterteilung: **03.06.2015**
(21) Anmeldenummer: 08786145.6
(22) Anmeldetag: 14.07.2008
(51) Int. Cl.: B66B 5/02

(54) **AUFZUGSANLAGE MIT EINER AUFZUGKABINE UND EINER BREMSEINRICHTUNG ZUM STILLSETZEN DER AUFZUGKABINE IM SONDERBETRIEB UND EIN VERFAHREN ZUM STILLSETZEN EINER AUFZUGKABINE IM SONDERBETRIEB**
ELEVATOR SYSTEM WITH AN ELEVATOR CAR AND A BRAKING DEVICE FOR STOPPING SAID ELEVATOR CAR IN A SPECIAL OPERATING MODE AND A METHOD FOR STOPPING AN ELEVATOR CAR IN A SPECIAL OPERATING MODE
INSTALLATION D'ASCENSEUR COMPRENANT UNE CABINE D'ASCENSEUR ET UN DISPOSITIF DE FREINAGE POUR IMMOBILISER LADITE CABINE D'ASCENSEUR DANS UN MODE DE FONCTIONNEMENT SPECIAL ET PROCEDE POUR IMMOBILISER UNE CABINE D'ASCENSEUR DANS UN MODE DE FONCTIONNEMENT SPECIAL

(30) Priorität: 17.07.2007 EP 07112641
(43) Veröffentlichungstag der Anmeldung: 07.04.2010
(73) Patentinhaber: Inventio AG, 6052 Hergiswil (CH)
(72) Erfinder: GREMAUD, Nicolas, CH-8820 Wädenswil (CH); GRUNDMANN, Steffen, CH-8906 Bonstetten (CH)
(86) Internationale Anmeldenummer: PCT/EP2008/059194
(87) Internationale Veröffentlichungsnummer: WO 2009/010496

(56) Entgegenhaltungen:
- GB-A- 1 469 576
- JP-A- 2004 224 492

## Beschreibung

Die Erfindung betrifft eine Aufzugsanlage mit einer Aufzugkabine und einer Bremseinrichtung zum Stillsetzen der Aufzugkabine im Sonderbetrieb und ein Verfahren zum Stillsetzen einer Aufzugkabine im Sonderbetrieb gemäss Oberbegriff der unabhängigen Patentansprüche.

Die Aufzugsanlage ist in einem Schacht eingebaut. Sie besteht im Wesentlichen aus einer Aufzugkabine, welche über Tragmittel mit einem Gegengewicht verbunden ist. Mittels eines Antriebes der wahlweise auf die Tragmittel, direkt auf die Kabine oder direkt auf das Gegengewicht einwirkt, wird die Kabine entlang einer im Wesentlichen vertikalen Führungsbahn verfahren. Im Normalbetrieb wird die Aufzugskabine entsprechend einem Normalfahrverlauf vom Antrieb beschleunigt, in konstanter Bewegung gehalten und wiederum verzögert. Eine mit dem Antrieb zusammen kontrollierte Haltebremse hält die Aufzugskabine im Stillstand fest. In US4130184 ist ein Aufzugs-Regelalgorithmus gezeigt, mittels welchem ein Fahrverlauf im Normalbetrieb einer Aufzugskabine möglichst komfortabel geregelt werden kann. Hierbei sind im Besonderen Fahrkurven aufgezeigt, welche berücksichtigen, dass bei kurzen Fahrdistanzen, bzw. Stockwerkdistanzen eine maximale Fahrgeschwindigkeit nicht erreicht werden kann. Bei kurzen Stockwerksdistanzen geht gemäss US4130184 eine geregelte Beschleunigungsphase direkt in eine geregelte Verzögerungsphase über.

Weicht die Aufzugskabine vom im Normalbetrieb üblichen Normalfahrverlauf ab, wird dies von einem Sicherheitsüberwachungssystem festgestellt. Die bewegte Aufzugskabine wird dann in einem Sonderbetrieb von einer Bremseinrichtung, mittels einer von der Bremseinrichtung zusammen mit einer Bremsbahn bewirkten Bremskraft, zum Stillstand verzögert und anschliessend im Stillstand gehalten. Ein Sonderbetrieb tritt ein, wenn ein vorgesehener Fahrablauf wegen eines Fehlers unterbrochen werden muss und dementsprechend eine eingeplante Zielhaltestelle nicht angefahren werden kann. Dies beinhaltet beispielsweise das Abweichen einer effektiven Fahrbewegung vom Normalfahrverlauf, ein Unterbruch von Antriebsenergie, ein Versagen von Betriebsbremssystemen oder auch ein Versagen der Tragmittel.

EP1792864 zeigt eine derartige Bremseinrichtung in der Form einer Fangvorrichtung. Hierbei wird bei Feststellung eines Fehlverhaltens die Fangvorrichtung betätigt, welche die Aufzugskabine schnell und sicher stillsetzt. Die Bremskraft wird bei diesen Bremseinrichtungen dadurch erzeugt, dass ein Bremsbelag mit einer Kraft auf die Bremsbahn gepresst wird. Diese Anpresskraft ist als Normalkraft bezeichnet und die Bremskraft ergibt sich aus dieser Normalkraft und einem bremspaarungsspezifischen Reibewert. Das Bremspaar ist durch den Bremsbelag und die Bremsbahn bestimmt.

Aus EP0648703 ist eine weitere derartige Aufzugsanlage, beziehungsweise Bremseinrichtung bekannt. Hierbei wird die Aufzugskabine im Sonderbetrieb mittels einer vom Antrieb unabhängigen, regelbaren Bremseinrichtung verzögert und im Stillstand gehalten.

Eine Aufzugsanlage gemäß dem Oberbegriff des Anspruch ist z.B. aus GB-A-1469576 bekannt

Unangenehm an diesen Aufzugsanlagen ist, dass nach einem Ansprechen dieser Bremseinrichtung im Sonderbetrieb die Aufzugkabine zufällig stehen bleibt. In der Regel folgt dann eine lange Wartezeit, bis Servicepersonal vor Ort ist um allfällig eingesperrte Personen zu befreien. Im Weiteren ist ungelöst wie ein Zustand der stillstehenden Kabine erkannt werden kann, um sie auch nach erfolgtem Stillstand sicher zu halten. Naheliegenderweise wird dazu ein Signal eines Geschwindigkeitssensors verwendet, aus welchem sich naturgemäss ein Stillstands-Zustand erkennen lässt.

Somit ergeben sich verschiedene Anforderungen an eine Aufzugsanlage, bzw. die entsprechende Bremseinrichtung. Sie soll ein einfaches Befreien von Personen ermöglichen, welche bei einem allfälligen Fehlverhalten in einer Aufzugskabine eingeschlossen sind. Sie soll im Sonderbetrieb ein sicheres Halten der Aufzugskabine nach erfolgter Abbremsung sicherstellen. Sie soll im Weiteren eine einfache und klare Funktionsstruktur aufweisen. Erfindungsgemäss sind Lösungen aufzuzeigen welche mindestens Teile dieser Aufgabe erfüllen.

Die in den unabhängigen Patentansprüchen definierte Erfindung löst diese Aufgabe indem eine Lösung aufgezeigt ist, welche ein einfaches Befreien von Personen, die sich im Sonderbetrieb in der Aufzugskabine befinden, ermöglicht. Im Weiteren ist eine Lösung aufgezeigt, welche ein sicheres Halten der Aufzugskabine nach erfolgter Abbremsung gewährleistet. Die beiden Lösungen ergänzen sich in ihren Funktionen.

Erfindungsgemäss berechnet die Bremseinrichtung eine erforderliche Verzögerung, um im Sonderbetrieb die Aufzugskabine innerhalb einer Ausstiegszone zum Stillstand zu bringen. Dies ist vorteilhaft, da damit ein einfaches Befreien von Personen ermöglicht ist, welche sich im Sonderbetrieb in der Aufzugskabine befinden. Ein langer Aufenthalt von eingeschlossenen Personen in einer stillstehenden Kabine entfällt dadurch.

Alternativ oder ergänzend erkennt die Bremseinrichtung weiter einen erfolgten Stillstand der Aufzugskabine, wenn eine sprungartige Veränderung der Bremskraft und / oder einer gemessenen wirklichen Beschleunigung festgestellt wird. Die Bremseinrichtung stellt eine Bremskraftvorgabe oder eine Normalkraft bei Feststellung des erfolgten Stillstands entsprechend einer Haltekraft ein. Dies ist vorteilhaft, da dadurch die Aufzugskabine nach erfolgter Bremsung sicher festgesetzt wird. Damit kann die Aufzugskabine zum Verlassen freigegeben werden. Einem Wegrutschen der Aufzugskabine, während Personen die Aufzugskabine verlassen oder wenn beispielsweise Servicepersonal die Kabine betritt, ist vorgebeugt. Hierbei ist zu berücksichtigen, dass eine Bremskraft um eine Aufzugskabine im Sonderbetrieb oder in einem Fehlerfall zu verzögern durchaus sehr gering sein kann, wenn beispielsweise die Aufzugkabine derart beladen ist, dass sie in einem Gleichgewichtszustand zum Gegengewicht ist. Die Haltekraft ist die Kraft, die benötigt wird um eine Aufzugskabine unter Berücksichtigung möglicher Beladungs- oder Handhabungssituationen sicher festzuhalten. Die Bremskraft ist die Kraft, die benötigt wird, beziehungsweise vorhanden ist, um eine in Bewegung befindliche Aufzugskabine sicher zu verzögern.

Weitere vorteilhafte Ausführungen sind in den abhängigen Ansprüchen beschrieben. Ergänzend beinhaltet die Bremseinrichtung vorteilhafterweise einen Bremskraftsensor welcher die Bremskraft misst. Damit lässt sich die Bremskraft einfach, schnell und sicher erfassen. Zudem ist der Bremskraftsensor in der Regel ein Bestandteil der Bremseinrichtung selbst. Damit ergibt sich ebenfalls eine einfache und klare Funktionsstruktur und im weiteren eine kostengünstige Ausführung.

Eine sprungartige Veränderung der Bremskraft kann besonders einfach bestimmt werden, wenn eine Änderung der Wirkrichtung der Bremskraft festgestellt wird. Eine derartige Änderung der Wirkrichtung der Bremskraft resultiert aus einer Änderung der Bewegungsrichtung der Aufzugskabine.
Eine sprungartige Änderung der Bremskraft kann auch festgestellt werden wenn ein Verzögerungsanteil der Bremskraft in dem Augenblick wegfällt, in dem die Aufzugskabine zum Stillstand gelangt. Der Wegfall des Verzögerungs- bzw. des Beschleunigungsanteiles kann einfach durch eine Messung der wirklichen Beschleunigung oder durch eine Messung der Bremskraft festgestellt werden. Dies sind besonders einfache und sichere Varianten zur sicheren Feststellung des Stillstandes. Die Art der im Einzelfall angewendeten Variante ergibt sich naturgemäss aus einer aktuellen Betriebs- und Sonderbetriebs- bzw. Fehlersituation. Fährt zum Beispiel eine wenig beladene Aufzugskabine abwärts und diese Kabine muss wegen eines unerwarteten Ereignisses angehalten werden, so ist nur eine sehr kleine Bremskraft notwendig um die Aufzugkabine zu verzögern, da sie schon aufgrund des Übergewichts des Gegengewichts verzögert wird. Kommt die Kabine nun zum Stillstand möchte sich die Kabine, wegen des weiterhin bestehenden Übergewichts des Gegengewichts, nach oben bewegen. Dies kann nun festgestellt werden, da sich die Wirkrichtung der Bremskraft ändert und die Bremskraftvorgabe kann derart erhöht werden, dass sich eine hohe und sichere Haltekraft ergibt. Die Kabine kann somit sanft verzögert und dennoch sicher gehalten werden.

Andererseits fährt zum Beispiel die wenig beladene Aufzugskabine aufwärts und diese Kabine muss wegen eines unerwarteten Ereignisses oder eines Fehlers angehalten werden, so beschleunigt das Übergewicht des Gegengewichts die Kabine weiter. Es ist also eine Bremskraft notwendig welche einerseits ein statisches Übergewicht des Gegengewichts kompensiert und einen dynamischen Bremsanteil aufbringt. Kommt nun die Kabine zum Stillstand entfällt der dynamische Bremsanteil, da nur noch das Übergewicht des Gegengewichts zu halten ist. Dies kann nun ebenso einfach festgestellt werden, da sich die Bremskraft oder die Beschleunigung sprunghaft ändert. In diesem Fall muss die Bremskraftvorgabe, bzw. die Normalkraft so erhöht werden, dass sich eine hohe und sichere Haltekraft ergibt. Die Kabine kann somit wiederum sanft verzögert und anschliessend sicher gehalten werden.

Die hohe Haltekraft stellt sicher, dass die Kabine bei nun folgenden Serviceaktivitäten nicht plötzlich wegrutscht. Es ist hierbei selbstverständlich, dass abhängig von einer Konstruktionsart der Bremseinrichtung verschiedene Möglichkeiten zur Einstellung der im Halt geforderten Haltekraft bestehen.
Beispielsweise kann eine Bremseinrichtung verwendet werden bei der eine Normalkraft geregelt oder gesteuert wird um eine bestimmte Brems-, bzw. Haltekraft zu erreichen. Hierbei wird die Bremskraftvorgabe zu einer Normalkraftvorgabe nach welcher die Bremseinrichtung eine wirkende Normalkraft einstellt. Zum Erreichen einer notwendigen hohen Haltekraft wird eine entsprechend hohe Normalkraftvorgabe gemacht.
In einem anderen Beispiel wird eine direkte Bremskraftregelung oder eine Verzögerungsregelung verwendet. Zum Erreichen einer notwendigen hohen Haltekraft wird hierbei eine entsprechend hohe Bremskraftvorgabe oder eine entsprechend hohe Verzögerungsvorgabe gemacht. Dadurch wird die Bremseinrichtung aufgrund der Bremskraftvorgabe zwangsläufig eine maximale Zustellkraft bzw. Normalkraft bewirken, da ja im Halt bei unbewegter Aufzugskabine lediglich eine der Haltekraft entsprechende Bremskraft gemessen werden kann und - da dieser Wert kleiner als die Bremskraftvorgabe im Halt ist - die Bremseinrichtung demzufolge versucht diesen Wert zu erhöhen.

Daraus ist jedoch auch ersichtlich dass natürlich bei Verwendung einer Normalkraftregelung die Bremseinrichtung geschont werden kann, da nur eine zum Halten erforderliche Normalkraftvorgabe gemacht werden kann.
Im Folgenden wird in diesem Zusammenhang der Begriff Normalkraft verwendet, wobei gleichwertig auch eine aus einer Bremskraftregelung oder Verzögerungsregelung entstehende Zustellkraft beinhaltet ist.

Vorteilhafterweise stellt die Bremseinrichtung die Normalkraft nach einer maximal erwarteten Bremszeit oder bei Feststellung eines Bremsfehlers auf einen der Haltekraft entsprechenden Wert ein. Dies ergibt eine Zweitsicherheit, da bei einer Störung des Bremssystems nach einer Zeit, wenn die Kabine sicher bereits angehalten haben sollte, eine sichere Haltekraft eingestellt wird. Eine Systemsicherheit wird erhöht.

In der Regel ist die Aufzugskabine in einem Aufzugsschacht angeordnet, welcher Aufzugsschacht Schachttüren und/oder Nottüren aufweist, durch welche die Aufzugskabine betretbar ist. Die Ausstiegszone ist durch einen Annäherungsbereich der Aufzugskabine in Bezug auf die Schachttüre bzw. Nottüre bestimmt. Dies ist vorteilhaft, da diese Ausführung ein Verlassen der Kabine in einer normalen Haltestelle erlaubt.
Eine normale Haltestelle ist eine Haltestelle, welche auch im Normalbetrieb angefahren wird. Die Ausstiegszone ist dabei zum Beispiel der Bereich in dem eine Kabinentür im Eingriff zu einer Schachttüre steht und somit gefahrlos von Hand oder allenfalls elektrisch gesteuert geöffnet werden kann. Es ist selbstverständlich, dass in einem Sonderbetrieb nicht unbedingt eine genaue Ausrichtung von Kabinentür zur Schachttüre erfolgen muss. Eine Stufenbildung von bis zu 0.25 Meter kann in einem Sonderbetrieb durchaus akzeptiert sein. Ebenfalls kann bei diesem Ereignis eine Warnmitteilung oder Anzeige bereitgestellt werden, welche auf eine mögliche Stufe hinweist. Personen sind somit gewarnt. Eine grössere Distanz von bis zu 0.5 Meter ist im Grenzfall ebenfalls möglich, Hierbei ist allerdings bereits der Eingriff einer instruierten Person erforderlich, welche die Schacht- und Kabinentür von Hand öffnen kann.

In besonderen Gebäuden können auch Notausstiegszonen definiert sein. Dies ist dann sinnvoll, wenn grössere Fahrdistanzen ohne normale Haltestellen vorhanden sind, wie es beispielsweise bei Aufzugsanlagen mit so genannten Expresszonen zutrifft. Diese Notausstiegszonen sind mit den Nottüren versehen.

Erfindungsgemäß ist die Bremseinrichtung derart ausgeführt, dass sie während der Bewegung der Aufzugskabine im Normalbetrieb mehrmals eine hypothetisch erforderliche Verzögerung berechnet, welche erforderlich wäre um im Sonderbetrieb die Aufzugskabine innerhalb der Ausstiegszone zum Stillstand zu bringen. Die Bremseinrichtung ist dadurch in der Lage schnell zu reagieren. Im Weiteren ist durch diesen wiederholenden Berechnungsvorgang der hypothetisch erforderlichen Verzögerung eine Kontrolle ermöglicht, da die hypothetische erforderliche Verzögerung einer Plausibilitätskontrolle unterzogen werden kann. Vorteilhafterweise findet die Berechnung der hypothetisch erforderlichen Verzögerung in kurzen Zeitintervallen, bzw. andauernd statt. Das Zeitintervall ist derart gewählt, dass ein genügend genaues Anfahren der Ausstiegszone möglich ist. Das Zeitintervall kann in Abhängigkeit einer Fahrgeschwindigkeit der Aufzugskabine gewählt werden. In der Regel ist ein Zeitintervall von weniger als einer 1 Sekunde erforderlich.

In der Regel wird eine nächstmögliche Ausstiegszone angefahren. Dies ist diejenige Zone, welche mit angenehmer Verzögerung erreicht werden kann. Als angenehme Verzögerung kann beispielsweise eine Vorzögerung von weniger als 4 m/s² bezeichnet werden. Abhängig von einer Betriebssituation oder eine Art des Sonderbetriebes können selbstverständlich auch höhere Verzögerungswerte zur Anwendung gelangen. Dies ist im Besonderen dann der Fall, wenn ein mögliches Auffahren auf ein Hindernis wie beispielsweise eine andere Kabine, ein Schachtende oder eine in nächster Nähe geöffnete Schachttüre festgestellt wird.

Erfindungsgemäß wird die hypothetisch erforderliche Verzögerung bei Eintritt eines unerwarteten Ereignisses direkt zur Durchführung der Bremsung als erforderliche Verzögerung definiert und verwendet, wobei die Bremseinrichtung unter Verwendung dieser erforderlichen Verzögerung fallweise weitere Bremsregelgrössen wie Bremskraft oder Normalkraft bestimmt. Diese Lösung ergibt eine klare Funktionsstruktur. Ab dem Zeitpunkt des Eintritts des unerwarteten Ereignisses kann die Bremsung autonom erfolgen, da die Bremseinrichtung lediglich den vorgegebenen Verzögerungswert einhalten muss.

Vorteilhafterweise ist die Bremseinrichtung in der Lage einen zeitlich verzögerten Bremseinsatzpunkt zu bestimmen oder die Bremseinrichtung bestimmt die Verzögerung in Form einer beliebigen Referenz-Beschleunigungskurve, wenn dies zum Erreichen einer nächsten Ausstiegszone erforderlich ist. Eine beliebige Form der Referenz-Beschleunigungskurve ist beispielsweise eine Kurve welche zuerst eine hohe Verzögerung vorsieht und nach einer entsprechend starker Verzögerungsphase mit geringer Verzögerung zur Ausstiegszone rutscht. Wahlweise kann eine gegenteilige Form der Referenz-Beschleunigungskurve bestimmt werden, wonach zuerst sogar noch eine Beschleunigung zugelassen wird um darnach in eine Verzögerungsphase überzugehen und zur Ausstiegszone zu rutschten.
Diese Möglichkeiten sind vorteilhaft, da abhängig von einer Distanz zur nächstmöglichen Ausstiegszone die Zeit bis zum Erreichen der Ausstiegszone bedarfsgerecht optimiert werden kann.
Vorteilhafterweise wird zur Berechnung der erforderlichen Verzögerungen ein Bremsrechner verwendet, der von anderen Steuerungsfunktionen zumindest funktionell getrennt ist.

Vorteilhafterweise beinhaltet die Bremseinrichtung einen Beschleunigungssensor und einen Beschleunigungsregler, der während des Abbremsens die vom Bremsrechner vorgegebene erforderliche Verzögerung als Sollwert und die Normalkraft als Stellgrösse verwendet, wobei weiter die Bremseinrichtung vorteilhafterweise mindestens zwei Bremseinheiten beinhaltet welche auf jeweils eine Bremsbahn einwirken. Dabei bestimmt die Bremseinrichtung Bremsregelgrössen für jede der einzelnen Bremseinheiten. Dies ist vorteilhaft, da Fehler einer Bremseinheit durch die übrigen Bremseinheiten kompensiert werden können.
Die Bremseinrichtung ist vorteilhafter weise eine elektromechanische oder eine hydraulische oder eine vollständig mechanische Reibbremseinrichtung. Es kann auch eine Kombination von unterschiedlichen Bremseinrichtungen verwendet werden. Dies erhöht die Funktionssicherheit des Gesamtsystems, da unterschiedliche Arten sich in Fehlersituationen in der Regel vorteilhaft ergänzen.

Vorteilhafterweise ist die Bremsbahn einstückig mit der Führungsbahn zusammengefügt. Dies ergibt eine kostengünstige Gesamtlösung.

In einer Weiterbildung wird die erforderliche Verzögerung und / oder der zeitlich verzögerte Bremseinsatzpunkt unter Berücksichtigung einer Geschwindigkeit, einer aktuellen Position der Aufzugskabine in Bezug auf ein Schachtende, die Schachttüre, die Nottüre oder eine weitere Aufzugskabine, einen Betriebsmodus der Aufzugsanlage, oder einen Zustand der Bremseinrichtung bestimmt. Dadurch kann jederzeit ein möglichst komfortables und trotzdem sicheres Anhalten der Aufzugskabine im Sonderbetrieb erreicht werden.

Im Folgenden wird die Erfindung anhand eines Ausführungsbeispiele im Zusammenhang mit den Figuren näher erläutert. Es zeigen:
- Fig. 1: eine schematische Ansicht einer Aufzugsanlage
- Fig. 1a: eine Draufsicht der Aufzugsanlage von Fig. 1
- Fig. 2: eine Fahrtendiagramm
- Fig. 3: ein Funktionsdiagramm einer Bremseinrichtung

Fig. 1 zeigt zusammen mit der zugehörigen Draufsicht gemäss Fig. 1 a ein Beispiel einer Aufzugsanlage 1. Die Aufzugsanlage 1 umfasst eine Aufzugskabine 2 welche mittels Tragmittel 21 zu einem Gegengewicht 20 verbunden ist. Die Aufzugskabine 2 ist mittels Tragmittel 21 von einem Antrieb 22 getrieben. Die Aufzugskabine 2 ist von Führungsbahnen 4 im Wesentlichen in vertikaler Richtung in einem Aufzugsschacht 10 geführt. Die Aufzugskabine 2 und das Gegengewicht 20 bewegen sich gegengleich im Aufzugsschacht 10. Die Aufzugskabine 2 dient dem Transport einer Förderlast GQ. Der Aufzugsschacht weist Schachttüren 9 auf, welche in Etagen angeordnet sind und welche bedarfsweise einen Zugang zur Aufzugskabine 2 ermöglichen oder sperren. Im Betrieb wird die Aufzugskabine entlang der Schachttüren 9 verfahren. Die Aufzugskabine 2 wird hierbei zum Zwecke des Beladens bzw. Entladens in einem Ausstiegsbereich 8 der zugehörigen Schachttüre 9 angehalten. Die Standorte der einzelnen Schachttüren 9, bzw. der zugehörigen Ausstiegsbereiche 8 sind hierbei in Form von Absolutpositionen 19 bekannt. In Fig. 1 sind die Absolutpositionen 19 mit den Werten SH0 bis SHn versehen. Anstelle von Schachttüren 9 kann auf bestimmten Etagen auch lediglich eine Nottüre 13 vorhanden sein. Dies ist vielfach dann angewendet wenn eine Aufzugskabine 2 über grössere Fahrdistanzen oder Expresszonen im Normalfalle nicht anhalten muss. Im Regelfall bzw. im Normalfall erfolgt die Bewegung der Aufzugskabine über eine Aufzugssteuerung (nicht dargestellt) welche den Antrieb 22 entsprechend steuert. Der Aufzugsschacht 10 bzw. eine Fahrstrecke der Aufzugskabine ist durch ein oberes Schachtende 12o und ein unteres Schachtende 12u begrenzt.

Die dargestellte Aufzugskabine 2 ist mit einer Bremseinrichtung 3 versehen, welche an der Aufzugskabine 2 angebaut ist und welche die Aufzugskabine 2 erforderlichenfalls aus einem Fahrzustand zum Stillstand bremsen und / oder im Stillstand halten kann. Die Bremseinrichtung 3 greift zu diesem Zwecke in eine Bremsbahn 5 ein. Im dargestellten Beispiel ist die Bremsbahn 5 und die Führungsbahn 4 durch eine Führungsschiene 6 gebildet, welche in bekannter Art und weise als T-Führungsschiene ausgeführt ist.
Im dargestellten Beispiel beinhaltet die Bremseinrichtung 3 zwei Bremseinheiten 15 welche je auf eine, beidseitig der Kabine 2 angeordnete Führungsschiene 6 eingreifen können. Die Bremseinrichtung 3 beinhaltet weiter einen Bremsrechner 7 und einen Beschleunigungsregler 18 und zugehörige Sensoren. Ein Sensor ist beispielsweise ein Bremskraftsensor 16, welcher eine von der Bremseinheit 15 bewirkte Bremskraft misst oder ein Beschleunigungssensor 17, welcher einen aktuellen Beschleunigungszustand der Aufzugskabine 2 feststellt.

In einer Sonderbetriebssituation, beziehungsweise einer Notsituation, wenn beispielsweise - in einer Extrembetrachtung - die dargestellten Tragmittel 21 versagen, ist die Bremseinrichtung 3, bzw. die Bremseinheiten 15 derart angesteuert, dass die Aufzugskabine 2 selbstständig innerhalb einer nächstmöglichen Ausstiegszone 8 zum Stillstand kommt. Die Anhaltegenauigkeit muss hierbei nicht absolut genau sein. Es genügt, wenn die Aufzugskabine in einem Annäherungsbereich 11 zum Anhalten kommt. Der Annäherungsbereich 11 ist vorteilhafterweise derart bemessen, dass die Schachttüre 9 oder die Nottüre 13 ohne besondere Vorsichtsmassnahmen geöffnet werden kann. Erfahrungsgemäss umfasst dieser Annäherungsbereich 11 etwa einen Bereich der bis zu 250 mm neben dem genauen Ausstiegsbereich 8 liegen kann. Ergänzend stellt die Bremseinrichtung 3 selbstständig fest, wenn die Aufzugskabine 2 den Stillstand erreicht und sie erhöht in diesem Zeitpunkt eine Normalkraft der Bremseinheit derart, dass die Aufzugskabine 2 sicher gehalten ist.

Die Bremseinrichtung 3, wie sie in der Aufzugsanlage gemäss Fig. 1 und Fig. 1a verwendet ist, wird anhand des Funktionsdiagramms in Fig. 3 erläutert. Der Bremsrechner 7 rechnet während dem Normalbetrieb dauernd eine hypothetisch erforderliche Verzögerung ANh, welche erforderlich wäre, wenn die Aufzugskabine in einem Notfall schnell zum Stillstand gebracht werden müsste. Der Bremsrechner 7 kennt hierzu eine momentane Position Sabs der Aufzugskabine 2 und vergleicht diese momentane Position Sabs mit einen Datenspeicher 19, welcher die absoluten Positionen SH0 bis SHn der Ausstiegsbereiche 8 enthält. Der Bremsrechner 7 ermittelt daraus eine Distanz dS zum nächsten Ausstiegsbereich 8 und er bestimmt unter Berücksichtigung einer aktuellen Geschwindigkeit Veff die hypothetisch erforderliche Verzögerung ANh. Sollte die hypothetisch erforderliche Verzögerung ANh einen zu hohen Wert ergeben, wird ein nächster Ausstiegsbereich 8 gewählt und dementsprechend eine neue hypothetisch erforderliche Verzögerung ANh bestimmt. Diese hypothetisch erforderliche Verzögerung ANh kann ein konstanter Wert oder ein definierter Verzögerungsverlauf sein, welcher beispielsweise mit einer geringen Verzögerung startet und vor Erreichen des Ausstiegsbereiches 8 zunimmt.

Die Ermittlung der momentanen Position Sabs der Aufzugskabine 2 kann auf unterschiedliche Art und Weise erfolgen. So kann ein Absolutpositions-Erfassungssystem verwendet werden oder die Position Sabs der Aufzugskabine 2 kann auch aus dem Beschleunigungssensor 17 errechnet werden. Gleichermassen kann die aktuelle Geschwindigkeit Veff über einen Geschwindigkeitssensor gemessen werden, oder es können die oben erwähnten Sensorsysteme wie beispielsweise das Absolutpositions-Erfassungssystem oder der Beschleunigungssensor 17 zur Herleitung verwendet werden.

Tritt nun ein Notfall oder ein Fehler-Ereignis E ein, übernimmt der Beschleunigungsregler 18 die bereitstehende hypothetisch erforderliche Verzögerung ANh als erforderliche Verzögerung ANe. Der Beschleunigungsregler 18 bestimmt dementsprechend unter Berücksichtigung der aktuellen Zuladung GQ, des aktuellen Beschleunigungszustandes aeff und allfällig weiterer Parameter eine erforderliche Bremskraft FB und Normalkräfte FNe und übermittelt diese zu den einzelnen Bremseinheiten 15, welche nun die angeforderte Bremskraft FB oder Normalkraft FN bereitstellen. Mittels Bremskraftsensor 17 wird die effektive Bremskraft FBeff gemessen und zur Kontrolle und allfälliger Korrektur an den Beschleunigungsregler 18 übermittelt.

Der Beschleunigungsregler 18 kann nun weiter feststellen, wenn die Wirkrichtung der Bremskraft FB plötzlich ändert, oder wenn eine sprungartige Veränderung des Messwertes der Bremskraft oder der wirklichen Beschleunigung aeff erfolgt. Beide Ereignisse deuten darauf hin, dass die Aufzugskabine 2 den Anhaltepunkt erreicht hat und der Beschleunigungsregler 18 kann die Normalkraftvorgabe an die Bremseinheiten auf einen sicheren Wert erhöhen. Dies ist insofern wichtig, da als Folge, da die Aufzugskabine im Annäherungsbereich 11 zum Stillstand kommt, ein Lastwechsel durch Personen, welche die Kabine 2 nun verlassen können oder durch Hilfspersonal, welches die Aufzugskabine 2 betritt, erfolgen kann. Diese Lastwechsel bewirken eine Verschiebung eines Kräftegleichgewichtes. Dies könnte ohne entsprechende Einstellung der Bremseinrichtung zu einem Wegrutschen der Aufzugskabine führen.
Selbstverständlich ist eine Aufteilung der Funktionsgruppen auf Bremsrechner 7 und Beschleunigungsrechner 18 möglich. Es können feiner strukturierte Funktionsgruppen verwendet werden, oder es können integrierte Funktionsgruppen verwendet werden, welche entsprechende Funktionen zusammenfassen. Anhand eines Fahrtendiagramms Fig. 2 wird der Erfindungsgedanke am Beispiel der Aufzugsanlage gemäss Fig. 1 und Fig. 1a sowie dem Funktionsdiagramm Fig. 3 erläutert.
Im unteren Bereich der Fig. 2 ist ein Fahrtenverlauf einer Aufzugskabine 2 in Form eines Geschwindigkeits-Zeit-Diagramms dargestellt und im oberen Bereich der Figur ist ein beispielhaftes zugehöriges Beschleunigungs-/Bremskraft- Diagramm gezeigt. Die Aufzugskabine 2 fährt entsprechend einem Soll-Geschwindigkeitsverlauf in Richtung einer untersten Position 19, entsprechend dem Ausstieg SH0. Sie fährt dabei an Ausstiegen SHn bis SH2 vorbei. Der Bremsrechner berechnet dabei dauernd die hypothetisch erforderliche Verzögerung ANh, welche erforderlich wäre um den nächst möglichen Annäherungsbereich 11 zu einem Ausstiegsbereich 8 zu erreichen. Dauernd beinhaltet dabei dass eine Berechnung in einer durch einen Prozessor des Bremsrechners vorgegebenen Auswertefrequenz erfolgt. In einem Übergangsbereich A, wo ein Erreichen verschiedener Ausstiegspositionen SH möglich ist, sind Entscheidungskriterien hinterlegt welche eine Auswahl regeln. Derartige Entscheidungskriterien können die Belegung einer betroffenen Ausstiegsposition, Evakuationsmöglichkeiten, eine Art eines registrierten Ereignisses, usw. sein.
Im dargestellten Fahrverlauf tritt nun kurz nach Durchfahren der Etage, bzw. des Ausstieges SH2 ein Ereignis (E) auf. Dieses Ereignis (E) signalisiert ein vom normalen Fahrverlauf abweichendes Verhalten welches durch ein Sicherheitssystem der Aufzugsanlage 1 detektiert wird, und welches ein notfallmässiges Stillsetzen der Aufzugskabine 2 verlangt. Der Bremsrechner 7 definiert die letzte berechnete hypothetisch erforderliche Verzögerung ANh, nun als aktuell erforderliche Verzögerung ANe. Der Beschleunigungsregler 18 bestimmt anhand dieser erforderliche Verzögerung ANe, und von aktuellen Daten wie momentane Beschleunigung Aeff oder Last GQ und einer Charakteristik der zugeordneten Bremseinheiten 15, erforderliche Normalkräfte FNe und die Bremseinheiten stellen diese Normalkraft FNe ein.
Dies bewirkt, in der Regel durch Reibung, im Zusammenwirken mit der Bremsbahn 5 eine entsprechende Bremskraft FB. Diese nun effektiv wirkende Bremskraft FBeff wird vom Bremskraftsensor 16 erfasst und an den Beschleunigungsregler 18 übermittelt. In einer ersten Phase der Bremsung beträgt die totale Bremskraft FBeff_1 und bewirkt damit eine entsprechende Verzögerung ANe1. Entsprechend dem vorgegebenen Verlauf der erforderliche Verzögerung ANe, wird im Beispiel in einer zweiten Bremsphase die Bremskraft FB erhöht und die resultierende Bremskraft FBeff_2 bewirkt eine entsprechend höhere Endverzögerung ANe2. Wie im Diagramm im oberen Diagrammbereich dargestellt, messen nun die Bremskraftsensoren 16, bzw. deren Summe eine totale Bremskraft FBeff_2, solange die Aufzugskabine in Bewegung ist. Sobald die Kabine 2 zum Stillstand kommt, entfällt ein Verzögerungsanteil und die vom Bremskraftsensor 16 festgestellte Kraft FBeff_3 ist plötzlich um einen Wert dFBeff reduziert. Diese Veränderung dFBeff wird vom Beschleunigungsregler 18 erkannt und der Vorgabewert FNe an die Bremseinheit 15 wird bei Bedarf stark erhöht, damit nun die Aufzugskabine 2 sicher festgehalten wird.
Abhängig von aktueller Beladung GQ und Fahrtrichtung sowie einer Art des Ereignisses (E) kann die Veränderung des Wertes dFBeff in vielen Fällen einen Vorzeichenwechsel beinhalten. Dies ist dann der Fall, wenn ohne Einwirken der Bremseinrichtung 3 ein Wechsel der Fahrtrichtung resultieren würde.

Das dargestellte Beispiel ist eine Möglichkeit zur Verwirklichung der Erfindung. Bei Kenntnis der vorliegenden Erfindung kann der Aufzugsfachmann die gesetzten Formen und Anordnungen beliebig verändern. So kann beispielsweise, zum sicheren Festhalten der Aufzugskabine 2 nach erfolgter Bremsung, der Beschleunigungsregler auch den Sollwert der Verzögerung auf einen hohen Wert ANe3 anheben. Da dieser Wert nicht erreicht Werden kann, da die Kabine 2 schon steht, wird die Klemmkraft FN zwangsläufig zu einem Maximum erhöht. Im Weiteren berücksichtigt die Bremseinrichtung 3 selbstverständlich auch Schachtenden 12. Verkehren mehrere Aufzugskabinen 2 in einem Schacht kann eine der weiteren Kabinen ein virtuelles Schachtende 12 darstellen. Der Bremsrechner 7 berücksichtigt diese Schachtenden 12, bzw. eine weitere Aufzugskabine als Positionsmarken SH welche in keinem Falle überfahren werden dürfen und wählt bei einer Annäherung an diese Positionsmarken eine allenfalls entsprechend hohe Verzögerung.

In Weiteren können anstelle einer mittels Tragmittel getragenen Aufzugskabine auch selbstfahrende Aufzugskabinen verwendet sein und der dargestellte Schacht kann ein ganz oder teilweise offener Schacht sein. Ebenfalls können die verwendeten Bremseinheiten unterschiedliche Funktionsprinzipien beinhalten.

## Patentansprüche

1. Aufzugsanlage (1) mit einer Aufzugskabine (2) und mit einer Bremseinrichtung (3),
die Aufzugskabine (2) ist im Normalbetrieb bewegbar und im Sonderbetrieb von der Bremseinrichtung (3), mittels einer von der Bremseinrichtung (3) zusammen mit einer Bremsbahn (5) bewirkten Bremskraft (FB), zum Stillstand verzögerbar und im Stillstand haltbar, wobei die Bremseinrichtung (3) eine erforderliche Verzögerung (ANe) berechnet um im Sonderbetrieb die Aufzugskabine (2) innerhalb einer Ausstiegszone (11) zum Stillstand zu bringen,
**dadurch gekennzeichnet, dass**
die Bremseinrichtung (3), während der Bewegung der Aufzugskabine (2) im Normalbetrieb, mehrmals eine hypothetisch erforderliche Verzögerung (Anh) berechnet, welche erforderlich wäre um im Sonderbetrieb die Aufzugskabine (2) innerhalb der Ausstiegszone (11) zum Stillstand zu bringen und
die Bremseinrichtung (3) bei Eintritt eines Ereignisses (E) zur Bremsung im Sonderbetrieb die hypothetisch erforderliche Verzögerung (AnH) als erforderliche Verzögerung (Ane) verwendet.

2. Aufzugsanlage nach Anspruch 1,
**dadurch gekennzeichnet, dass**
die Bremseinrichtung (3) unter Verwendung der erforderlichen Verzögerung (ANe) fallweise weitere Bremsregelgrössen wie Bremskraft (FB) oder Normalkraft (FNe) bestimmt.

3. Aufzugsanlage nach Anspruch 1,
**dadurch gekennzeichnet, dass**
die Bremseinrichtung (3) einen zeitlich verzögerten Bremseinsatzpunkt bestimmt, wenn dies zum Erreichen der Ausstiegszone (11) erforderlich ist und/oder dass die hypothetisch erforderliche Verzögerung (ANh) eine Referenz-Beschleunigungskurve beliebiger Form ist, die zum Erreichen der Ausstiegszone (11) geeignet ist.

4. Aufzugsanlage nach einem der vorgängigen Ansprüche,
**dadurch gekennzeichnet, dass**
die erforderliche Verzögerung (ANe) und / oder der zeitlich verzögerte Bremseinsatzpunkt unter Berücksichtigung einer Geschwindigkeit (Veff), einer aktuellen Position (Sabs) der Aufzugskabine (2) in Bezug auf eine Schachttüre (9), eine Nottüre (13), ein Schachtende (12, 12u, 12o), eine weitere Aufzugskabine, einen Betriebsmodus der Aufzugsanlage (1), oder einen Zustand der Bremseinrichtung (3) bestimmt ist.

5. Aufzugsanlage nach einem der vorgängigen Ansprüche,
**dadurch gekennzeichnet, dass**
die Bremseinrichtung (3) einen Beschleunigungssensor (17) zur Messung der wirklichen Beschleunigung (Aeff) und einen Beschleunigungsregler (18) enthält, der während des Abbremsens die Verzögerung (ANe) als Sollwert und die Normalkraft (FN) als Stellgrösse verwendet.

6. Aufzugsanlage nach einem der vorgängigen Ansprüche,
**dadurch gekennzeichnet, dass**
die Bremseinrichtung (3) einen erfolgten Stillstand der Aufzugskabine (2) erkennt, wenn eine sprungartige Veränderung (dFBeff) der Bremskraft (FB) oder eine sprungartige Veränderung einer gemessenen wirklichen Beschleunigung (Aeff) festgestellt wird.

7. Aufzugsanlage nach Anspruch 6,
**dadurch gekennzeichnet, dass**
die Bremseinrichtung (3) die Normalkraft (FN) bei Feststellung des erfolgten Stillstands entsprechend einer Haltekraft einstellt und/oder dass die Bremseinrichtung (3) die Normalkraft (FN) nach einer maximal erwarteten Bremszeit oder bei Feststellung eines Bremsfehlers auf einen der Haltekraft entsprechenden Wert einstellt.

8. Verfahren zum Stillsetzen einer Aufzugskabine im Sonderbetrieb mittels einer Bremseinrichtung,
die Aufzugskabine (2) wird im Normalbetrieb bewegt und im Sonderbetrieb von der Bremseinrichtung (3), mittels einer von der Bremseinrichtung (3) zusammen mit einer Bremsbahn (5) bewirkten Bremskraft (FB), zum Stillstand verzögert und im Stillstand gehalten, wobei eine erforderliche Verzögerung (ANe) berechnet wird um im Sonderbetrieb die Aufzugskabine (2) innerhalb einer Ausstiegszone (11) zum Stillstand zu bringen,
**dadurch gekennzeichnet, dass**
- während der Bewegung der Aufzugskabine (2) im Normalbetrieb, von der Bremseinrichtung (3) anaauernd eine hypothetisch erforderliche Verzögerung (ANh) berechnet wird, welche erforderlich wäre um im Sonderbetrieb die Aufzugskabine (2) innerhalb der Ausstiegszone (11) zum Stillstand zu bringen und
- bei Eintritt eines Ereignisses (E) zur Bremsung im Sonderbetrieb die hypothetisch erforderliche Verzögerung (ANh) als erforderliche Verzögerung (ANe) verwendet wird.

9. Verfahren nach Anspruch 8,
**dadurch gekennzeichnet, dass**
ein erfolgter Stillstand der Aufzugskabine (2) erkannt wird, wenn eine sprungartige Veränderung (dFBeff) der Bremskraft (FB) und/oder einer gemessenen wirklichen Beschleunigung (Aeff) festgestellt wird.

## Claims

1. Elevator system (1) with an elevator car (2) and with brake equipment (3), the elevator car (2) being movable in normal operating mode and being able to be decelerated to standstill and held at standstill in special operating mode by the brake equipment (3) by means of a braking force (FB) produced by the brake equipment (3) together with a brake track (5), wherein the brake equipment (3) calculates a required deceleration (ANe) in order to bring the elevator car (2) to standstill within an exit zone (11) in the special operating mode,
**characterised in that**
the brake equipment (3) during movement of the elevator car (2) in the normal operating mode calculates a plurality of times a hypothetically required deceleration (ANh), which would be required in order to bring the elevator car (2) to standstill within the exit zone (11) in the special operating mode and
on occurrence of an event (E) for braking in the special operating mode, the brake equipment (3) uses the hypothetically required deceleration (ANh) as required deceleration (ANe).

2. Elevator system according to claim 1, **characterised in that** the brake equipment (3) with use of the required deceleration (ANe) determines on occasion further brake regulating variables such as braking force (FB) or normal force (FNe).

3. Elevator system according to claim 1, **characterised in that** the brake equipment (3) determines a brake application point delayed in time when this is required for reaching the exit zone (11) and/or that the hypothetically required deceleration (ANh) is a reference acceleration curve of any form suitable for reaching the exit zone (11).

4. Elevator system according to any one of the preceding claims, **characterised in that** the required deceleration (ANe) and/or the brake application point delayed in time is or are determined with consideration of a speed (Veff), a current position (Sabs) of the elevator car (2) with respect to a shaft door (9), an emergency door (13), a shaft end (12, 12u, 12o), a further elevator car, an operating mode of the elevator system (1) or a state of the brake equipment (3).

5. Elevator system according to any one of the preceding claims, **characterised in that** the brake equipment (3) includes an acceleration sensor (17) for measuring the effective acceleration (Aeff) and an acceleration regulator (18) which during braking uses the deceleration (ANe) as target value and the normal force (FN) as correcting variable.

6. Elevator system according to any one of the preceding claims, **characterised in that** the brake equipment (3) recognises that standstill of the elevator car (2) has taken place when an abrupt change (dFBeff) in the braking force (FB) or an abrupt change in a measured effective acceleration (Aeff) is detected.

7. Elevator system according to claim 6, **characterised in that** the brake equipment (3) sets the normal force (FN) in correspondence with a holding force when it is detected that standstill has taken place and/or that the brake equipment (3) sets the normal force (FN) after a maximum expected time of braking or when a brake fault is detected to a value corresponding with the holding force.

8. Method of stopping an elevator car in a special operating mode by means of brake equipment,
the elevator car (2) being moved in normal operating mode and being able to be decelerated to standstill and held at standstill in special operating mode by the brake equipment (3) by means of a braking force (FB) produced by the brake equipment (3) together with a brake track (5), wherein a required deceleration (ANe) is calculated in order to bring the elevator car (2) to standstill within an exit zone (11) in the special operating mode,
**characterised in that**
- during movement of the lift cage (2) in the normal operating mode a hypothetically required deceleration (ANh), which would be needed in order to bring the elevator car (2) to standstill within the exit zone (11) in the special operating mode, is continually calculated and
- on occurrence of an event (E) for braking in the special operating mode the hypothetically required deceleration (ANh) is used as required deceleration (ANe).

9. Method according to claim 8, **characterised in that** a standstill, which has taken place, of the elevator car (2) is recognised when an abrupt change (dFBeff) in the braking force (FB) and/or in a measured effective acceleration (Aeff) is detected.

## Revendications

1. Installation d'ascenseur (1) avec une cabine d'ascenseur (2) et avec un dispositif de freinage (3),
la cabine d'ascenseur (2), en mode de fonctionnement normal, est apte à être déplacée, et en mode de fonctionnement spécial est apte à être ralentie par le dispositif de freinage (3) jusqu'à l'arrêt et à être maintenue à l'arrêt à l'aide d'une force de freinage (FB) provoquée par le dispositif de freinage (3) conjointement avec une glissière de freinage (5), étant précisé que le dispositif de freinage (3) calcule un ralentissement nécessaire (A_{Ne}) pour arrêter la cabine (2), en mode de fonctionnement spécial, à l'intérieur d'une zone de sortie (11),
**caractérisée en ce que** le dispositif de freinage (3), pendant le déplacement de la cabine d'ascenseur (2) en mode de fonctionnement normal, calcule plusieurs fois un ralentissement hypothétiquement nécessaire (Aₙₕ) qui serait nécessaire pour arrêter la cabine (2), en mode de fonctionnement spécial, à l'intérieur de la zone de sortie (11), et
le dispositif de freinage (3), lorsque survient un événement (E), utilise pour le freinage en mode de fonctionnement spécial le ralentissement hypothétiquement nécessaire (Aₙₕ) comme ralentissement nécessaire (Aₙₑ).

2. Installation d'ascenseur selon la revendication 1, **caractérisée en ce que** le dispositif de freinage (3), en utilisant le ralentissement nécessaire (A_{Ne}), définit au cas par cas d'autres grandeurs de réglage de freinage comme la force de freinage (FB) ou la force normale (FNₑ).

3. Installation d'ascenseur selon la revendication 1, **caractérisée en ce que** le dispositif de freinage (3) définit un point d'intervention de frein retardé dans le temps quand cela est nécessaire pour atteindre la zone de sortie (11), et/ou **en ce que** le ralentissement hypothétiquement nécessaire (A_{Nh}) est une courbe d'accélération de référence de forme quelconque qui convient pour atteindre la zone de sortie (11).

4. Installation d'ascenseur selon l'une des revendications précédentes, **caractérisée en ce que** le ralentissement nécessaire (A_{Ne}) et/ou le point d'intervention de frein retardé dans le temps sont définis en tenant compte d'une vitesse (V_{eff}), d'une position actuelle (S_{abs}) de la cabine d'ascenseur (2) par rapport à une porte palière (9), à une porte de secours (13), à une extrémité de cage (12, 12u, 12o), à une autre cabine d'ascenseur, à un mode de fonctionnement de l'installation d'ascenseur (1) ou à un état du dispositif de freinage (3).

5. Installation d'ascenseur selon l'une des revendications précédentes, **caractérisée en ce que** le dispositif de freinage (3) contient un capteur d'accélération (17) pour mesurer l'accélération réelle (A_{eff}), et un régulateur d'accélération (18) qui, pendant le freinage, utilise le ralentissement (A_{Ne}) comme valeur théorique, et la force normale (FN) comme grandeur de réglage.

6. Installation d'ascenseur selon l'une des revendications précédentes, **caractérisée en ce que** le dispositif de freinage (3) détecte un arrêt effectué de la cabine d'ascenseur (2) quand une variation brusque (dFB_{eff}) de la force de freinage (FB) ou une variation brusque d'une accélération réelle mesurée (A_{eff}) est constatée.

7. Installation d'ascenseur selon la revendication 6, **caractérisée en ce que** le dispositif de freinage (3) règle la force normale (FN), lors de la constatation de l'arrêt effectué, selon une force d'arrêt et/ou **en ce que**
le dispositif de freinage (3) règle la force normale (FN), après une durée de freinage maximale escomptée ou lors de la constatation d'un défaut de freinage, à une valeur correspondant à la force d'arrêt.

8. Procédé pour immobiliser une cabine d'ascenseur en mode de fonctionnement spécial à l'aide d'un dispositif de freinage,
la cabine d'ascenseur (2), en mode de fonctionnement normal, est déplacée, et en mode de fonctionnement spécial est ralentie par le dispositif de freinage (3) jusqu'à l'arrêt et est maintenue à l'arrêt l'aide d'une force de freinage (FB) provoquée par le dispositif de freinage (3) conjointement avec une glissière de freinage (5), étant précisé qu'un ralentissement nécessaire (A_{Ne}) est calculé pour arrêter la cabine (2), en mode de fonctionnement spécial, à l'intérieur d'une zone de sortie (11),
**caractérisé en ce que**
- pendant le déplacement de la cabine d'ascenseur (2) en mode de fonctionnement normal, un ralentissement hypothétiquement nécessaire (A_{Nh}) qui serait nécessaire pour arrêter la cabine (2), en mode de fonctionnement spécial, à l'intérieur de la zone de sortie (11) est calculé en permanence par le dispositif de freinage (3), et
- lorsque survient un événement (E), le ralentissement hypothétiquement nécessaire (A_{Nh}) est utilisé comme ralentissement nécessaire (A_{Ne}) pour le freinage en mode de fonctionnement spécial.

9. Procédé selon la revendication 8, **caractérisé en ce qu'**un arrêt effectué de la cabine d'ascenseur (2) est détecté quand une variation brusque (dFB_{eff}) de la force de freinage (FB) et/ou d'une accélération réelle mesurée (A_{eff}) est constatée.
